# EUROPÄISCHE PATENTANMELDUNG

(11) **EP 3 062 042 A1**
(43) Veröffentlichungstag der Anmeldung: **31.08.2016**
(21) Anmeldenummer: 15156882.1
(22) Anmeldetag: 27.02.2015
(51) Int. Cl.: F25B 39/04, F25B 43/00

(54) **FLUIDSAMMLER**

(71) Anmelder: MAHLE International GmbH, 70376 Stuttgart (DE)
(72) Erfinder: Wernet, Stéphane, 57980 Tenteling (FR); Jung, Patrick, 57910 Roth (FR); Lohmann, Christophe, 67430 Voellerdingen (FR)
(74) Vertreter: Grauel, Andreas

(57) **Zusammenfassung**

Fluidsammler (1) für ein Fluid (2), insbesondere für ein Kältemittel einer Klimaanlage, mit einem Sammelbehälter (3) mit einer Einlassöffnung (5) und einer Auslassöffnung (4), weiche das Ein- und Ausströmen des Fluids in den Sammelbehälter (3) bzw. aus dem Sammelbehälter (3) gewährleisten, sowie mit einem mit einem Trocknungsmittel (6) gefüllten Trocknerbehältnis (7) und mit einem Filter (8), wobei der Sammelbehälter (3) ein freies Gesamtvolumen (9) aufweist und das mit Trocknungsmittel (6) gefüllte Trocknerbehältnis (7) und der Filter (8) ein Trockner-/Filtervolumen (10) aufweisen, wobei ein freies Volumen (11) für das Fluid (2) im Wesentlichen das freie Gesamtvolumen (9) minus dem Trockner-/Filtervolumen (10) beträgt, dadurch gekennzeichnet, dass das freie Volumen (11) für das Fluid (2) 50 % oder weniger als 50 % des freien Gesamtvolumens (9) beträgt.

## Beschreibung

### Technisches Gebiet

Die Erfindung betrifft einen Fluidsammler gemäß dem Oberbegriff des Anspruchs 1, insbesondere für die Verwendung für ein Kältemittel einer Klimaanlage, mit einem Sammelbehälter und einem mit einem Trocknungsmittel gefüllten Trocknerbehältnis sowie mit einem Filter. Weiterhin betrifft die Erfindung einen Kondensator.

### Stand der Technik

Sammelbehälter, die ein mit einem Trocknungsmittel befülltes Trocknungsbehältnis und einen Filter aufnehmen, werden beispielsweise für Kältemittelkondensatoren in Kraftfahrzeugklimaanlagen verwendet. Die gemeinsame Anordnung von einem Sammelbehälter und einem Kältemittelkondensator wird auch als so genanntes Kondensator-Modul bezeichnet und weist in der Regel einen Rohr-Rippenblock auf, dessen Rohre jeweils mit ihren beiden Enden mit einem von zwei parallel zueinander und durch den Rohr-Rippenblock getrennt angeordnete Sammelrohre fluidverbunden sind.

Dabei ist neben einem der beiden Sammelrohre der Sammelbehälter angeordnet, welcher über wenigstens zwei Öffnungen, eine Einlassöffnung und eine Auslassöffnung, mit dem neben ihm befindlichen Sammelrohr verbunden ist. Über die Einlassöffnung kann das Fluid bzw. das Kältemittel aus dem Sammelrohr in den benachbarten Sammelbehälter strömen. Über die Auslassöffnung kann das Fluid bzw. das Kältemittel aus dem Sammelbehälter in das benachbarte Sammelrohr strömen.

Das Trocknungsmittel ist dazu geeignet, dem Fluid bzw. dem Kältemittel Wasser zu entziehen, das sich ggf. im Fluid ansammelt. Der ebenfalls im Sammelbehälter befindliche Filter dient dem Filtern des Fluids bzw. des Kältemittels und reinigt das Fluid von Partikeln, die beispielsweise durch Abrieb in das Fluid gelangt sind.

Üblicherweise werden so genannte Kondensator-Module in KraftfahrzeugKlimaanlagen so angeordnet, dass der Sammelbehälter und die beiden Sammelrohre im Wesentlichen vertikal zur Längsachse des Kraftfahrzeugs ausgerichtet sind. Es ist aber auch die Bauform mit horizontaler Anordnung bekannt. Die am Sammelbehälter befindliche Einlassöffnung und die am Sammelbehälter befindliche Auslassöffnung sind dabei bei der vertikalen Anordnung in der Regel im unteren Bereich des Sammelbehälters positioniert. Der Sammelbehälter ist dabei häufig an einem Ende mit einem weder zu öffnenden Verschlussstopfen verschlossen. Aus EP 0 936 423 A2 ist ein Sammelbehälter eines Kondensators mit Sammelbehälter als Fluidsammler bekannt, dessen oberes Ende einen lösbaren Gewindedeckel aufweist.

Die DE 10 2011 002 976 A1 zeigt eine Kältemittelkondensatorbaugruppe für eine Kraftfahrzeugklimaanlage mit einem Sammelbehälter. Aus DE 10 2010 040 025 A1 ist ebenso ein zu einer Kondensatorbaugruppe gehörender Sammelbehälter bekannt geworden.

Darüber hinaus weisen der Sammelbehälter und das neben ihm befindliche Sammelrohr aus einbautechnischen Gründen üblicherweise die gleiche Länge auf. Beispielsweise aus US 5 546 761 ist jedoch auch ein Kondensator mit Sammelbehälter als Fluidsammler bekannt, bei dem der Sammelbehälter kürzer ist als das daneben angeordnete Sammelrohr.

Als Kältemittel wird in Kältemittel-Kondensatoren für KraftfahrzeugKlimaanlagen bislang überwiegend das unter der Bezeichnung R134a bekannte Kältemittel verwendet. Kältemittel, die derzeit als Ersatz in Frage kommen, weisen ein geringeres Global Warming Potential (GWP) auf, haben allerdings einen deutlich höheren Preis pro Volumeneinheit. Deshalb ist es aus Kostengründen, aber grundsätzlich auch aus Gründen des verbesserten Umweltschutzes wünschenswert, die im Kältekreislauf verwendete und damit die im so genannten Kondensator-Modul befindliche Fluidmenge bzw. die im Kondensator-Modul befindliche Kältemittelmenge zu reduzieren.

### Darstellung der Erfindung, Aufagbe, Lösung, Vorteile

Es ist daher die Aufgabe der Erfindung, einen Fluidsammler und einen Kondensator mit einem solchen Fluidsammler zur Verfügung zu stellen, welche einen kostengünstigen und auch umweltschonenden Betrieb erlauben.

Die erfindungsgemäße Aufgabe zum Fluidsammler wird mit den Merkmalen von Anspruch 1 gelöst.

Ein Ausführungsbeispiel der Erfindung betrifft einen Fluidsammler für ein Fluid, insbesondere für ein Kältemittel einer Klimaanlage, mit einem Sammelbehälter mit einer Einlassöffnung und einer Auslassöffnung, welche das Ein- und Ausströmen eines Fluids in den Sammelbehälter bzw. aus dem Sammelbehälter gewährleisten, sowie mit einem mit einem Trocknungsmittel gefülltem Trocknerbehältnis und mit einem Filter, wobei der Sammelbehälter ein freies Gesamtvolumen aufweist und das mit Trocknungsmittel gefüllte Trocknerbehältnis und der Filter ein Trockner-/Filtervolumen aufweisen, wobei ein freies Volumen für das Fluid im Wesentlichen das freie Gesamtvolumen minus dem Trockner-/Filtervolumen beträgt, wobei das freie Volumen für das Fluid 50 % oder weniger als 50 % des freien Gesamtvolumens beträgt.

In vorteilhafter Weise kann durch die Vergrößerung des Trockner-/Filtervolumens das freie Volumen für das Fluid sowie die im Sammelbehälter befindliche Fluidmenge, insbesondere die Menge des im Sammelbehälter befindlichen Kältemittels, verkleinert werden, ohne dass dadurch der Sammelbehälter verkleinert werden muss. Die dadurch erreichte Mengeneinsparung des Kältemittels führt bei gleichen Druckverhältnissen zu einer Kostensenkung bei der Befüllung und dem Betrieb des Kondensators, ohne dass dabei die äußere Bauform und/oder die äußere Dimensionierung des Kondensators mit Fluidsammler verändert ist.

Bei einer besonders vorteilhaften Ausführungsform ist in dem Sammelbehälter mindestens ein Verdrängungskörper angeordnet, welcher das für das Fluid verfügbare Volumen reduziert. Der Verdrängungskörper kann dabei, bei einer im Wesentlichen vertikalen Anordnung des Sammelbehälters, oberhalb und/oder unterhalb des Trocknerbehältnisses angeordnet sein. Dabei ist es vorteilhaft, wenn der Verdrängungskörper oberhalb des Trocknerbehältnisses angeordnet ist, so dass der Einspareffekt des Verdrängungskörpers erst ab einer gewissen Mindestbefüllung eintritt.

Der Verdrängungskörper kann beispielsweise aus einem Kunststoff bestehenden und insbesondere mittels Spritzguss hergestellt sein. Der Verdrängungskörper kann dabei massiv oder als Hohlkörper ausgebildet sein. Durch die hohle Ausbildung wird dadurch auch noch einmal Gewicht und Material eingespart. Dadurch wird ein kostengünstiger Verdrängungskörper bereitgestellt, welcher geeignet ist, das Volumen für das Fluid durch Verdrängung zu verkleinern und eine Mengenreduzierung beim Fluid bzw. beim Kältemittel mit entsprechender Kosteneinsparung zu bewirken.

In einem weiteren vorteilhaften Ausführungsbeispiel ist der Verdrängungskörper mit dem Trocknerbehältnis verbunden und verlängert das Trocknerbehältnis dabei axial. Durch die Verbindung des Verdrängungskörpers mit dem Trocknerbehältnis können die Verkleinerung des Volumens für das Fluid sowie die Mengeneinsparung beim Fluid bzw. Kältemittel in vorteilhafter Weise mit einem einteiligen Element erreicht werden. Das Einsetzen des Verdrängungskörpers als zusätzliches Bauteil in den Sammelbehälter sowie der entsprechende Arbeitsschritt bei der Fertigung entfallen hierbei vorteilhaft.

In einer weiteren vorteilhaften Ausführungsform weist der Verdrängungskörper Haltemittel auf, mittels welchen der Verdrängungskörper im Sammelbehälter positionierbar ist. Dadurch ist sichergestellt, dass der Verdrängungskörper insbesondere bei Erschütterungen oder einem Kippen des Sammelbehälters, nicht gegen eine Innenwand des Sammelbehälters und/oder gegen das Trocknungsbehältnis bzw. den Filter stößt und hierbei Beschädigungen und/oder akustische Störungen verursacht.

Es ist auch weiterhin zweckmäßig, die Haltemittel vorzugsweise in Form von sich radial erstreckenden Oberflächenstrukturen zu gestalten, die sich an der Innenwand des Sammelbehälters abstützen. Hierdurch sind eine besonders sichere Positionierung und eine Zentrierung des Verdrängungskörpers im Sammelbehälter gewährleistet.

In einem weiteren Ausführungsbeispiel sind die sich radial auf dem Verdrängungskörper erstreckenden Oberflächenstrukturen als Rippen ausgebildet, die sich entlang des Verdrängungskörpers erstrecken. Dabei erstrecken sich die Rippen bevorzugt in der Längsrichtung und/oder in der Umfangsrichtung des Verdrängungskörpers. Die sichere Positionierung des Verdrängungskörpers im Sammelbehälter ist dadurch noch verbessert.

In einer weiteren zweckmäßigen Ausführungsvariante der Erfindung ist in dem Sammelbehälter eine Trennwand eingesetzt, die sich abdichtend an der Innenwand des Sammelbehälters anlegt, so dass ein Teil des Gesamtvolumens des Sammelbehälters abgetrennt ist und daher im Wesentlichen nicht mehr für das Fluid zugänglich ist. Das freie Volumen für das Fluid ist durch die Abtrennung eines Teils des freien Gesamtvolumens durch die Trennwand verkleinert, wodurch eine Mengeneinsparung bei dem Fluid bzw. bei dem Kältemittel sowie eine entsprechende Kosteneinsparung erreicht sind.

In einer anderen vorteilhaften Ausführungsform trägt der Verdrängungskörper die Trennwand und/oder ist mit der Trennwand verbunden. Die Einbringung der Trennwand durch einen separaten Fertigungsschritt ist damit eingespart. In einer anderen vorteilhaften Ausführungsform ist das Trocknerbehältnis eine flexible Tasche. Dadurch lässt sich das Trocknerbehältnis beispielsweise aus Vliesmaterial preiswert herstellen und unkompliziert in den Sammelbehälter einsetzen. Die flexible Tasche wirkt insbesondere auch als ein geeignetes Mittel, um das Volumen für das Fluid zu verkleinern.

In einer weiteren Ausführungsvariante ist das Trocknerbehältnis ein rohrförmiger Körper, der zumindest einen käfigartigen Wandbereich aufweist. Vorteilhafterweise ist in einem ergänzenden Ausführungsbeispiel im Sammelbehälter in vertikaler Anordnung oberhalb des rohrförmig gestalteten Trocknerbehältnisses ein insbesondere säulenförmiger Abstandshalter angeordnet.

Die Aufgabe zum Kondensator wird mit den Merkmalen von Anspruch 12 gelöst.

Weitere vorteilhafte Ausgestaltungen sind durch die nachfolgende Figurenbeschreibung und durch die Unteransprüche beschrieben.

### Kurze Beschreibung der Zeichnungen

Nachstehend wird die Erfindung auf der Grundlage zumindest eines Ausführungsbeispiels anhand der Figuren der Zeichnung näher erläutert. Es zeigen:
- Fig. 1: einen Schnitt durch einen Fluidsammler eines Kondensators,
- Fig. 2: eine perspektivische Ansicht eines Ausführungsbeispiels eines Verdrängungskörpers,
- Fig. 3: einen Horizontalschnitt durch den Verdrängungskörper gemäß Figur 2,
- Fig. 4: eine perspektivische Ansicht eines Ausführungsbeispiels eines Abstandshalters,
- Fig. 5: einen Schnitt durch einen Fluidsammler mit Sammelbehälter mit einem Trocknerbehältnis, einem Abstandshalter und einer Trennwand,
- Fig. 6: eine perspektivische Ansicht eines Teilschnitts eines Sammelbehälters mit einer darin angeordneten Trennwand,
- Fig. 7: eine perspektivische Ansicht der Trennwand nach Figur 6,
- Fig. 8: eine weitere perspektivische Ansicht eines Schnitts des oberen Teils eines Sammelbehälters mit einem Abstandshalter und einer Trennwand, und
- Fig. 9: eine schematische Ansicht eines Kondensators mit Fluidsammler für einen Kältemittelkreislauf.

### Bevorzugte Ausführung der Erfindung

Die Figur 1 zeigt eine perspektivische Ansicht eines Schnitts durch einen Fluidsammler 1 mit einem Sammelbehälter 3, wobei der Fluidsammler 1 beispielhaft mit einem nur ausschnittsweise abgebildeten Kondensator 17 verbunden ausgebildet ist.

Der Sammelbehälter 3 ist rohrförmig ausgebildet und weist einen unteren Verschluss 22 und einen oberen Verschluss 22 auf. Der untere Verschluss 22 ist als wieder entfernbarer Stopfen ausgebildet, während der obere Verschluss als verlöteter Deckel ausgebildet ist. Die Verschlüsse 22 können dabei auch alternativ ausgebildet sein.

In dem Sammelbehälter 3 ist auf Höhe der beiden Öffnungen 4, 5, die als Einströmöffnung 5 und als Ausströmöffnung 4 dienen, ein Filter 8 angeordnet. Dabei ist üblicherweise zwischen den beiden Öffnungen 4, 5 eine Dichtung angeordnet, so dass der Filter 8 nicht umströmt werden kann.

Weiterhin ist in dem Sammelbehälter 3 ein Trocknerbehältnis 7, beispielsweise in Form einer flexiblen Tasche 23, vorgesehen. Dieses Trocknerbehältnis 7 ist als Art Säckchen aus Vliesmaterial ausgebildet und weist beispielsweise eine eher längliche Kontur auf.

Erfindungsgemäß ist in dem Sammelbehälter 3 ein bei vertikaler Anordnung oberhalb des Trocknerbehältnisses 7 positionierter Verdrängungskörper 13 vorgesehen. Dieser reduziert das für das Fluid 2 vorgesehene freie Volumen.

In den Sammelbehälter 3 wird im Betrieb ein Fluid 2 eingefüllt bzw. strömt in diesen hinein und wieder heraus. Ein gewisses Volumen des Fluids 2 wird im Sammelbehälter 3 zwischengespeichert. Dabei wird das Fluid 2 bevorzugt auch gefiltert und getrocknet.

Der Kondensator 17 weist ein zum Sammelbehälter 3 benachbart angeordnetes Sammelrohr 21 und einen nur teilweise dargestellten Rohr-Rippenblock 18 mit Rohren 19 und Rippen 20 auf.

Der Sammelbehälter 3 und das Sammelrohr 21 sind in diesem Ausführungsbeispiel im Wesentlichen parallel zueinander angeordnet und der Sammelbehälter 3 weist eine hohlzylindrische rohrförmige Gestalt mit einer Innenwand 15 auf. Dabei sind an bzw. im Inneren des Sammelbehälters 3 ein Verschluss 22, ein Filter 8, ein beispielhaftes Trocknerbehältnis 7 in Form einer flexiblen Tasche 23 und ein Verdrängungskörper 13 vertikal übereinander angeordnet. Es kann jedoch auch eine alternative Reihenfolge vorgesehen sein. Das Trocknerbehältnis 7 enthält insbesondere ein Trocknungsmittel 6.

Die Innenwand 15 des Sammelbehälters 3 umschließt ein freies Gesamtvolumen 9 des Sammelbehälters 3.

Das insbesondere mit einem Trocknungsmittel 6 gefüllte Trocknerbehältnis 7 und der Filter 8 weisen ein Trockner-/Filtervolumen 10 auf. Das Trockner-/Filtervolumen reduziert das für das Fluid verfügbare freie Volumen als Anteil des Gesamtvolumens.

Das im Sammelbehälter 3 befindliche Fluid 2 füllt ein im Sammelbehälter 3 befindliches freies Volumen 11 für das Fluid 2.

Das freie Volumen 11 für das Fluid 2 ist durch das Trockner-/Filtervolumen 10 reduziert und entspricht im Wesentlichen dem freien Gesamtvolumen 9 des Sammelbehälters 3 minus dem Trockner-/Filtervolumen 10.

Die Innenwand 15 des Sammelbehälters 3 weist eine Einlassöffnung 5 und eine Auslassöffnung 4 auf. Die Einlassöffnung 5 dient dazu, dass das Fluid 2 aus dem Sammelrohr 21 in den Sammelbehälter 3 strömen kann. Die Auslassöffnung 4 dient entsprechend dazu, dass das Fluid 2 von dem Sammelbehälter 3 in das Sammelrohr 21 strömen kann.

Das Trocknerbehältnis 7 hat eine, für das Fluid 2, permeable Oberfläche und ist insbesondere mit einem Trocknungsmittel 6 gefüllt, das beispielsweise aus einem Pulver oder einem Granulat besteht. Das Trocknungsmittel 6 ist dazu geeignet, dem Fluid 2 Feuchtigkeit bzw. Wasser zu entziehen. Der Filter 8 ist insbesondere dazu geeignet, dem Fluid 2 Partikel zu entziehen, die beispielsweise durch Abrieb dort eingetragen worden sind.

Zweckmäßigerweise ist im Sammelbehälter 3 zwischen der Einlassöffnung 5 und der Auslassöffnung 4 ein nicht dargestelltes Trennmittel angeordnet, beispielsweise eine Dichtlippe, welches geeignet ist, im Inneren des Sammelbehälters 3 ein direktes Strömen des Fluids 2 von der Einlassöffnung 5 in die Auslaßöffnung 4 zu verhindern. Dadurch wird gewährleistet, dass das Fluid 2 vor dem Wiedereintritt in das Sammelrohr 21 im Wesentlichen etwa mäanderartig durch das Trocknerbehältnis 7 oder an diesem vorbei und durch den Filter 8 geführt und getrocknet bzw. gefiltert wird.

Der Rohr-Rippenblock 18 weist eine Vielzahl parallel angeordneter Rohre 19 auf, die beispielsweise als Flachrohre gestaltet sind, sich gerade erstrecken und jeweils mit einem ihrer Enden im Sammelrohr 21 aufgenommen werden. Hierzu sind, dem Rohr-Rippenblock 18 zugewandt, beispielsweise als Schlitze gestaltete Öffnungen im Sammelrohr 21 vorgesehen, die diese Rohrenden aufnehmen. Die Rohrenden können gegebenenfalls geringfügig in das Sammelrohr 21 hineinragen. Die zweiten, in Figur 1 nicht abgebildeten Enden der Rohre 19 des Rohrrippenblocks 18 werden entsprechend von einem zweiten Sammelrohr 32 aufgenommen, so dass über die Rohre 19 jeweils eine Strömungsverbindung zwischen dem Sammelrohr 21 und dem, ebenfalls zum Rohr-Rippenblock 18 gehörenden, zweiten Sammelrohr 32 gegeben ist.

Der Verschluss 22 kann mit dem Sammelbehälter 3 lösbar, beispielsweise mittels einer Schraubverbindung, oder nicht zerstörungsfrei lösbar, beispielsweise durch eine Lötverbindung, verbunden sein.

In dem in Figur 1 dargestellten Ausführungsbeispiel ist in dem Sammelbehälter 3 mindestens ein Verdrängungskörper 13 aufgenommen. Der Verdrängungskörper 13 befindet sich dabei bei vertikaler Anordnung oberhalb des Trocknerbehältnisses 7.

Der Verdrängungskörper 13 füllt einen Teil des freien Gesamtvolumens 9 des Sammelbehälters 3 aus, wobei er insbesondere das freie Volumen 11 für das Fluid 2 reduziert. In der Folge kann der Sammelbehälter 3, bei einem gleichen freien Gesamtvolumen 9 und einem gleichen Trockner-/Filtervolumen 10 weniger Fluid 2 aufnehmen. Alternativ oder zusätzlich kann ein Verdrängungskörper 13 auch unterhalb des Trocknerbehältnisses 7 angeordnet sein. Der Verdrängungskörper ist vorzugsweise hohl oder massiv ausgebildet.

In einer weiteren Ausführungsform befindet sich der Verdrängungskörper 13 bei vertikaler Anordnung im freien Gesamtvolumen 9 des Sammelbehälters 3 unterhalb des Trocknerbehältnisses 7.

Eine zusätzliche Gestaltungsform sieht vor, dass sich im freien Gesamtvolumen 9 des Sammelbehälters 3 mindestens zwei Verdrängungskörper 13 befinden, von denen sich bei vertikaler Anordnung mindestens ein Verdrängungskörper 13 oberhalb des Trocknerbehältnisses 7 befindet und mindestens ein Verdrängungskörper 13 unterhalb des Trocknerbehältnisses 7 befindet

Der in den Figuren 1 und 2 dargestellte Verdrängungskörper 13 weist eine zylindrische Form auf. Von dieser zylindrischen Form erstrecken sich in radialer Richtung und in Längsrichtung Oberflächenstrukturen in Form von Längsrippen 24. Alternativ können auch anderweitig ausgebildete Oberflächenstrukturen vorgesehen sein.

Die Oberflächenstrukturen 24 dienen als Haltemittel 14, welche sich an der Innenwand 15 des Sammelbehälters 3 abstützen und den Verdrängungskörper 13 im Sammelbehälter 3 positionieren und zentrieren.

In anderen Ausführungsformen kann der Verdrängungskörper 13 auch eine im Wesentlichen quader-, kegel-, prismen-, oder kugelförmige Gestalt aufweisen.

In ergänzenden Ausführungsformen kann der mindestens eine Verdrängungskörper 13 auch flügel-, stift-, kegel-, pilz- oder noppenförmige Oberflächenstrukturen sowie umlaufende Wülste aufweisen, die insbesondere als Haltemittel 14 und zur Zentrierung im Sammelbehälter 3 geeignet sind und dazu dienen. Die Oberflächenstrukturen sind vorteilhaft aus dem gleichen Material hergestellt, wie der Verdrängungskörper, insbesondere aus Kunststoff.

In einer besonders vorteilhaften Ausführungsform sind die Oberflächenstrukturen 24 bzw. die Haltemittel 14 aus einem elastischen oder nicht elastischen Material ausgebildet.

Der Verdrängungskörper 13 kann neben oder anstatt der radial angeordneten Oberflächenstrukturen 24 und/oder Haltemittel 14 auch auf seiner Oberseite und/oder auf seiner Unterseite Haltemittel aufweisen. Diese auf seiner Oberseite und/oder seiner Unterseite vorhandenen Haltemittel können länglich gestreckt sein und dadurch die Funktion eines Haltemittels und/oder die Funktion eines mit dem Verdrängungskörpers 13 verbundenen vertikalen Abstandshalters erfüllen.

Zur Materialeinsparung können die, als vertikale Abstandshalter wirkenden Oberflächenstrukturen, an ihrem mit dem Verdrängungskörper 13 verbundenem Ende schmaler sein, als an ihrem freien Ende.

Die Figur 2 zeigt eine perspektivische Detailansicht eines beispielhaften Verdrängungskörpers 13 mit zylindrischer Form und sich radial erstreckenden längsrippenförmigen Oberflächenstrukturen 24. Die mit dem Verdrängungskörper verbundenen Rippen erstrecken sich in Längsrichtung und in radialer Richtung.

Der Verdrängungskörper 13 kann beispielsweise aus einem preiswerten Kunststoff, aus Styropor oder einem mit einer Folie überzogenen Schaumstoff gefertigt sein und massiv ausgebildet oder zur Materialeinsparung auch hohl ausgebildet sein.

Die Figur 3 zeigt den Querschnitt durch einen beispielhaften Verdrängungskörper 13 mit einer zylindrischen Ausgestaltung sowie als Haltemittel 14 dienenden Oberflächenstrukturen.

Der Verdrängungskörper 13 kann in seinem Inneren hohl sein oder auch mit einem Material gefüllt sein, welches im Wesentlichen das gleiche oder ein anderes ist, als das Material, aus welchem der Mantel des Verdrängungskörpers 13 gefertigt ist, beispielsweise einem Schaumstoff. Figur 5 zeigt ein Ausführungsbeispiel, bei dem das Trocknerbehältnis 7 in Form einer käfigartigen Hülse als Trocknerpatrone 26 aus Metall oder Kunststoff gestaltet ist. Der Durchmesser der Trocknerpatrone 26 ist geringer als der Durchmesser des Sammelbehälters 3, so dass zwischen beiden ein Ringspalt belassen ist.

In der Trocknerpatrone 26 ist das Trocknungsmittel 6, beispielsweise ein Zeolith o.ä., in loser oder gepresster Schüttung enthalten. Die Trocknerpatrone 26 ist für das Fluid durchlässig. Dazu sind Bohrungen oder Gewebe vorgesehen.

In einem ergänzenden Ausführungsbeispiel weist die Trocknerpatrone 26 auf ihrer Oberfläche ausgeformte radiale Abstandshalter 27 auf. Die radialen Abstandshalter 27 bestehen vorzugsweise aus einem starren oder flexiblen Material und verbreitern den äußeren Durchmesser der Trocknerpatrone 26. Dadurch zentrieren die radialen Abstandshalter 27 die Trocknerpatrone 26 innerhalb des Sammelbehälters 3 und wirken insbesondere als Haltemittel.

In einer weiteren Ausführungsform befindet sich bei vertikaler Anordnung im Sammelbehälter 3 oberhalb und/oder unterhalb der Trocknerpatrone 26 ein vertikaler Abstandshalter 25, der als schmale Säule ausgebildet ist. Der vertikale Abstandshalter 25 kann einteilig mit der Trocknerpatrone 26 ausgebildet sein oder mit dieser verbunden ausgebildet sein.

In einer weiteren Ausführungsform sind der vertikale Abstandshalter 25 und die Trocknerpatrone 26 jeweils einteilig ausgebildet und nicht miteinander verbunden.

In ergänzenden Ausführungsbeispielen sind der vertikale Abstandshalter 25 und die Trocknerpatrone 26 jeweils einteilig ausgebildet und werden in einem anschließenden Arbeitsschritt beispielsweise mittels einer Steck- oder Schraubverbindung miteinander verbunden.

Figur 4 zeigt ein Ausführungsbeispiel eines vertikalen Abstandshalters 25 in Form einer Säule mit radial angeordneten flügelförmigen Haltemitteln 29 und sich radial auf dem vertikalen Abstandshalter 25 erstreckenden Aussparungen 30, die etwa nutartig ausgebildet sind. Die flügelförmigen Haltemittel 29 stützen sich an der Innenwand 15 des Sammelbehälters 3 ab und zentrieren den vertikalen Abstandshalter 25 im Sammelbehälter 3.

In weiteren Ausführungsformen kann der vertikale Abstandshalter 25 auch stift-, kegel-, pilz- oder noppenförmige Oberflächenstrukturen sowie umlaufende Wülste aufweisen, die insbesondere als Haltemittel und zu seiner Zentrierung geeignet sind.

In einer besonders vorteilhaften Ausführungsform sind die auf dem vertikalen Abstandshalter 25 ausgeformten Oberflächenstrukturen aus einem starren oder einem elastischen Material ausgebildet.

In einer ergänzenden Ausführungsform ist der vertikale Abstandshalter 25 als plane längliche Leiste ausgebildet oder weist die Form eines Längskörpers mit kreuz- oder sternförmigem Querschnitt auf.

In einer besonders vorteilhaften Ausführungsform enthält der Sammelbehälter 3 eine Trocknerpatrone 26 sowie mindestens einen Verdrängungskörper 13 und/oder mindestens einen vertikalen Abstandshalter 25.

In einer weiteren Ausführungsform enthält der Sammelbehälter 3 ein Trocknerbehältnis 7 in Form einer flexiblen Tasche 23 sowie mindestens einen Verdrängungskörper 13 und/oder mindestens einen vertikalen Abstandshalter 25.

In einem ergänzenden Ausführungsbeispiel enthält der Sammelbehälter 3 ein Trocknerbehältnis 7 in Form einer flexiblen Tasche 23 sowie mindestens einen vertikalen Abstandshalter 25.

In den Figuren 5, 6, 7 und 8 ist ein vertikaler Abstandshalter 25 in Form eines Längskörpers mit kreuzförmigem Querschnitt dargestellt, wobei der vertikale Abstandshalter 25 an seinem unteren Ende ein Verbindungsstück 28 zur Verbindung mit einem Trocknerbehältnis 7, insbesondere einer Trocknerpatrone 26, aufweist und an seinem oberen Ende eine Trennwand 16 aufweist.

In einem besonderen Ausführungsbeispiel weist die Trennwand 16 einen Durchmesser auf, der eine abdichtende Presspassung mit der Innenwand 15 des Sammelbehälters 3 bildet. Dadurch kann dieser Abstandshalteraufbau dazu verwendet werden, um oberhalb des Trocknerbehältnisses 7 einen Volumenteil 31 vom freien Gesamtvolumen 9 des Sammelbehälters 3 sowie einen Volumenteil 31 von dem freien Volumen 11 für das Fluid 2 abzutrennen. Dabei wird der abgetrennte Volumenteil 31 für das Fluid 2 im Wesentlichen unzugänglich.

In einem weiteren Ausführungsbeispiel sind die Trennwand 16 und der vertikale Abstandshalter 25 jeweils einteilig ausgebildet, wobei sich die Trennwand 16 bei vertikaler Anordnung oberhalb des Trocknerbehältnisses 7 befindet und die Trennwand 16 einen Volumenteil 31 des freien Gesamtvolumens 9 des Sammelbehälters 3 sowie einen Volumenteil 31 des freien Volumens 11 für das Fluid 2 abdichtend abtrennt und diesen Volumenteil 31 im Wesentlichen für das Fluid 2 unzugänglich macht.

In einer vorteilhaften Ausführungsform weist die Trennwand 16 einen kegel- oder pyramidenförmigen Aufsatz 12 auf, durch den das Einsetzen der Trennwand 16 und/oder eines mit der Trennwand 16 verbundenen vertikalen Abstandshalters 25 erleichtert ist.

Vorzugsweise weist die Trennwand 16 an ihrem Rand einen Dichtring oder eine umlaufende Dichtlippe auf, mittels welcher der abdichtende Effekt der von der Trennwand 16 und der Innenwand 15 des Sammelbehälters 3 gebildeten Presspassung noch verbessert wird.

In einem zusätzlichen Ausführungsbeispiel ist die Trennwand 16 einteilig mit der Innenwand 15 des Sammelbehälters 3 ausgebildet.

In einer weiteren Ausführungsform wird die Trennwand 16 von einem vertikalen Abstandshalter 25 getragen, welcher sich bei vertikaler Anordnung oberhalb eines in Form einer flexiblen Tasche 23 gestalteten Trocknerbehältnisses 7 befindet.

## Patentansprüche

1. Fluidsammler (1) für ein Fluid (2), insbesondere für ein Kältemittel einer Klimaanlage, mit einem Sammelbehälter (3) mit einer Einlassöffnung (5) und einer Auslassöffnung (4), welche das Ein- und Ausströmen des Fluids in den Sammelbehälter (3) bzw. aus dem Sammelbehälter (3) gewährleisten, sowie mit einem mit einem Trocknungsmittel (6) gefüllten Trocknerbehältnis (7) und mit einem Filter (8), wobei der Sammelbehälter (3) ein freies Gesamtvolumen (9) aufweist und das mit Trocknungsmittel (6) gefüllte Trocknerbehältnis (7) und der Filter (8) ein Trockner-/Filtervolumen (10) aufweisen, wobei ein freies Volumen (11) für das Fluid (2) im Wesentlichen das freie Gesamtvolumen (9) minus dem Trockner-/Filtervolumen (10) beträgt, **dadurch gekennzeichnet, dass** das freie Volumen (11) für das Fluid (2) 50 % oder weniger als 50 % des freien Gesamtvolumens (9) beträgt.

2. Fluidsammler (1) nach Anspruch 1, **dadurch gekennzeichnet, dass** in dem Sammelbehälter (3) mindestens ein Verdrängungskörper (13) angeordnet ist, welcher das freie Volumen (11) für das Fluid (2) reduziert.

3. Fluidsammler (1) nach Anspruch 1 oder 2, **dadurch gekennzeichnet, dass** sich der in den Sammelbehälter (3) eingesetzte mindestens eine Verdrängungskörper (13) bei einer im Wesentlichen vertikalen Anordnung des Sammelbehälters (3), oberhalb und/oder unterhalb des Trocknerbehältnisses (7) befindet.

4. Fluidsammler (1) nach einem der vorhergehenden Ansprüche, **dadurch gekennzeichnet, dass** der in den Sammelbehälter (3) eingesetzte mindestens eine Verdrängungskörper (13) mit dem Trocknerbehältnis (7) verbunden ist und das Trocknerbehältnis (7) axial verlängert.

5. Fluidsammler (1) nach einem der vorhergehenden Ansprüche 2 bis 4, **dadurch gekennzeichnet, dass** der Verdrängungskörper (13) Haltemittel (14) aufweist, mittels welchen der Verdrängungskörper (13) im Sammelbehälter (3) positioniert ist.

6. Fluidsammler (1) nach Anspruch 5, **dadurch gekennzeichnet, dass** die Haltemittel (14) sich radial erstreckende Oberflächenstrukturen sind, die sich an einer Innenwand (15) des Sammelbehälters (3) abstützen.

7. Fluidsammler (1) nach Anspruch 6, **dadurch gekennzeichnet, dass** die sich radial erstreckenden Oberflächenstrukturen als Rippen ausgebildet sind, die sich entlang des Verdrängungskörpers erstrecken.

8. Fluidsammler (1) nach einem der vorhergehenden Ansprüche, **dadurch gekennzeichnet, dass** in den Sammelbehälter (3) eine Trennwand (16) eingesetzt ist, die sich abdichtend an der Innenwand (15) des Sammelbehälters (3) anlegt, so dass ein Teil des freien Gesamtvolumens (9) durch die Trennwand (16) abgetrennt ist und daher im Wesentlichen nicht mehr für das Fluid (2) zugänglich ist.

9. Fluidsammler (1) nach einem der vorhergehenden Ansprüche, **dadurch gekennzeichnet, dass** die Trennwand (16) von dem Verdrängungskörper (13) getragen oder mit diesem verbunden ist.

10. Fluidsammler (1) nach einem der vorhergehenden Ansprüche, **dadurch gekennzeichnet, dass** das Trocknerbehältnis (7) eine flexible Tasche ist.

11. Fluidsammler (1) nach einem der vorhergehenden Ansprüche, **dadurch gekennzeichnet, dass** das Trocknerbehältnis (7) ein rohrförmiger Körper ist, der zumindest einen käfigartigen Wandbereich aufweist.

12. Kondensator (17) für einen Kältemittelkreislauf, insbesondere für ein Kraftfahrzeug, mit einem Rohr-Rippenblock (18) mit Rohren (19) und Rippen (20), und mit zumindest einem seitlich des Rohr-Rippenblocks angeordneten Sammelrohr (21), das mit den Rohren (19) des Rohr-Rippenblocks (18) fluidverbunden ist, wobei ein Fluidsammler (1) mit dem zumindest einen Sammelrohr (21) fluidverbunden angeordnet ist, wobei der Fluidsammler (1) ein Fluidsammler (1) gemäß zumindest einem der vorhergehenden Ansprüche ist.
